# EUROPÄISCHE PATENTSCHRIFT

(11) **EP 0 163 140 B1**
(45) Veröffentlichungstag und Bekanntmachung des Hinweises auf die Patenterteilung: **26.10.1988**
(21) Anmeldenummer: 85105120.1
(22) Anmeldetag: 26.04.1985
(51) Int. Cl.: D03D 51/18, D03D 47/00

(54) **Anordnung zur Fadenüberwachung einer schützenlosen Webmaschine**
Arrangement for thread monitoring in a shuttleless loom
Arrangement pour le contrôle des fils pour un métier à tisser sans navette

(30) Priorität: 02.05.1984 DD 262605
(43) Veröffentlichungstag der Anmeldung: 04.12.1985
(73) Patentinhaber: VEB Greika Greiz Weberei und Veredelung, D-07973 Greiz (DE)
(72) Erfinder: Baumgarten, Wolfgang, DDR-6600 Greiz (DD); Böttcher, Harald, DDR-6600 Greiz (DD)
(74) Vertreter: Zipse + Habersack

(56) Entgegenhaltungen:
- CH-A- 590 953
- CH-A- 614 246
- DE-A- 2 518 371
- DE-A- 3 117 751
- GB-A- 2 090 620

## Beschreibung

### Anwendungsgebiet der Erfindung

Die Erfindung betrifft eine Anordnung zur Fadenüberwachung an einer schützenlosen Webmaschine mit einem Schussfadenwächter und einem Kettfadenwächter zum automatischen Abschalten des von einem Motor über eine Kupplung realisierten Fadenantriebs und mit einer vom Fadenantrieb betätigbaren Schalteinrichtung zur Festlegung der Überwachungsperiode für den Fadenlauf, die zwei von der Stellung des Fadenantriebs abhängige Schaltzustände aufweist, von denen einer die Betätigung eines Relais für die Abschaltung des Fadenantriebs ausschliesst. Die Erfindung ist besonders für Maschinen mit diskontinuierlicher Schussfadenbewegung, z.B. für Greifer- und Düsenwebmaschinen, bestimmt.

### Charakteristik der bekannten technischen Lösungen

Bei den bekannten Webmaschinen dieser Art werden Kett-und Schussfäden getrennt überwacht, d.h. es sind für die Überwachung der Kettfäden und der Schussfäden getrennte Überwachungseinrichtungen mit den zugehörigen Signalverarbeitungsmitteln erforderlich. Ausserdem ist es bekannt, mit erheblichem mechanischem Aufwand und elektrischer Störanfälligkeit die Selbstabschaltung des Bremsmagneten durchzuführen, derfürdie Stillsetzung der Arbeitsgänge einer Webmaschine notwendig ist.

### Ziel der Erfindung

Durch die Erfindung soll eine einfache, sicher wirkende, leicht bedienbare und mit wenig Aufwand realisierbare Anordnung zur Fadenüberwachung geschaffen werden.

### Darlegung des Wesens der Erfindung

Der Erfindung liegt die Aufgabe zugrunde, die Anordnung zur Fadenüberwachung so zu gestalten, dass der Fadenbruch im wesentlichen mit demselben Mittel erfasst und verarbeitet werden kann und die Webmaschine unabhängig davon, ob ein Kett- oder Schussfaden gebrochen ist, sofort abgeschaltet wird. Ausserdem soll die Erfindung ein langsames Fahren einer Webmaschine ohne automatische Fadenüberwachung zum Knüpfen eines gebrochenen Fadens bzw. zur Inaugenscheinnahme der Funktionsfähigkeit der Webmaschine ermöglichen.

Gemäss der Erfindung wird diese Aufgabe dadurch gelöst, dass der Kupplung ein Schaltelement für die Schalteinrichtung zugeordnet ist, dass Ketfädenwächter und Schussfadenwächter elektrisch in Reihe geschaltet sind, dass die Schalteinrichtung mit dem Schaltelement elektrisch in Reihe geschaltet ist und dass die Schalteinrichtung und der Schussfadenwächter mit einer logischen Verarbeitungseinheit zur Erzeugung eines Abschaltimpulses konstanter Dauer verbunden sind, der beim Bruch des Fadens erzeugt wird. Vorteilhaft ist es, im Bedarfsfall, dem Kettfadenwächter mehrere Schussfadenwächter zuzuordnen, die elektrisch parallel zueinander angeordnet sind.

Die Erfindung erzeugt sowohl bei einem Schussfadenbruch als auch bei einem Kettfadenbruch ein zeitlich begrenztes, potentialfreies Ausgangssignal, das einen Bremsmagneten betätigt und damit eine Webmaschine anhält. Die zeitliche Begrenzung des Ausgangssignals vermeidet eine Überlastung des Bremsmagneten, wobei dessen Selbstabschaltung nicht erforderlich ist.

### Ausführungsbeispiele

Die Erfindung wird nachstehend an Hand der schematischen Zeichnungen näher erläutert. Es zeigen:
Fig. 1 ein Blockdiagramm für eine Fadenüberwachung gemäss der Erfindung
Fig. 2 einen Kettfadenwächter
Fig. 3 einen Schussfadenwächter
Fig. 4 ein Impulsdiagramm
Fig. 5 einen Schaltplan zur Fadenüberwachung und
Fig. 6 die Parallelanordnung mehrerer Schussfadenwächter.

In Fig. 1 ist mit einem Netzteil 1 über einen Filter 2 eine Betriebsspannungsquelle 3 elektrisch verbunden, die die Versorgungsspannung für einen Kettfadenwächter 4, ein Schaltelement 5, eine logische Verarbeitungseinheit 6 mit einem set-Eingang 61 und einem reset-Eingang 62, einem Impulsbildner 7, einen Verstärker 8 und eine Schaltstufe 9 liefert. Zwischen dem Kettfadenwächter 4 und der Verarbeitungseinheit 6 ist ein Schussfadenwächter 10 elektrisch eingebunden. Mit dem Schaltelement 5 ist eine Schalteinrichtung 11 in Reihe angeordnet, die ebenfalls mit der Verarbeitungseinheit 6 verbunden ist. Der Impulsbildner (Monoflop) 7 ist der Verarbeitungseinheit 6 nachgeordnet und mit der Schaltstufe 9 über einen Impulsunterdrücker 12 und den Verstärker 8 verbunden. Der Fadenantrieb 13 steht über einen Filter 14 mit der Schaltstufe 9 in Verbindung und wirkt auf das Schaltelement 5 ein. Der Fadenantrieb 13, der im einzelnen nicht dargestellt ist, besteht aus einem Antriebsmotor und einer mechanischen Kupplung, die von Hand ein- und ausschaltbar und mit Hilfe eines Bremsmagneten schlagartig ausschaltbar ist. Durch ein feinfühliges Einkuppeln ist ein langsamer Webvorgang möglich, wobei das Schaltelement 5 noch nicht wirksam wird. Dadurch kann die Schalteinrichtung 11 keine Synchronimpulse an die Verarbeitungseinheit 6 liefern und es findet noch keine Fadenüberwachung statt.

Die Filter 2 und 14 dienen dem Ausfiltern von Störspannungen. Der Kettfadenwächter 4 kann gemäss Fig. 2 als Lamelle 15 ausgebildet sein, die auf dem jeweiligen Kettfaden 16 hängt und beim Bruch dieses rechtwinklig zur Zeichenebene gerichteten Fadens einen Schalter 17 zur Erzeugung eines Signals an die Verarbeitungseinheit 6 in Richtung eines Pfeil 18 öffnet. Der Schussfadenwächter 10 kann als Lichtschranke gemäss Fig. 3 ausgebildet sein, die, auf einem mit einem Loch 19 versehenen Träger 20, einen Sender 21 und einen Empfänger 22 besitzt, der beim Brechen eines rechtwinklig zur Zeichenebene durch das Loch 19 geführten Schussfadens 23 keine durch den laufenden Faden bedingten Intensitätsschwankungen des empfangenen Lichtes mehr registriert und deshalb kein Low-Signal an die Verarbeitungseinheit 6 abgibt.

Ist der Kettfaden 16 gebrochen, so spricht der Kettfadenwächter 4 an und entzieht dem Schussfadenwächter 10 die Betriebsspannung. Der Schussfadenwächter 10 wirkt dann so als sei beim folgenden Fadeneintrag kein Schussfaden 23 vorhanden.

Ist der Kett- oder Schussfaden gebrochen, so gibt der Schussfadenwächter 10 während des Überwachungsimpulses der Schalteinrichtung 11 kein Low-Signal an die Verarbeitungseinheit 6. Die Schalteinrichtung 11 ist mit dem Antrieb 13 der Webmaschine synchronisiert. Auf Grund dieser Synchronisation wird der Schussfaden nur während des Schusseintrages überwacht. Die Schalteinrichtung 11 gibt bei jedem Fadeneintrag einen Synchronisations-oder Überwachungsimpuls an die Verarbeitungseinheit 6 ab.

In Fig. 4 ist zur Verdeutlichung der Synchronisation ein Impulsfolgediagramm der Impulse über der Zeit t dargestellt. Ein Linienzug 24 stellt die Impulsfolge vom Kett- und Schussfadenwächter dar, die als Low-Signale am reset-Eingang 62 der Verarbeitungseinheit 6 anliegen. Ein Linienzug 25 stellt die Synchronisationssignale dar, die am Set-Eingang 61 der Verarbeitungseinheit 6 als Low-Signale anliegen. Die Abschaltimpulse sind durch einen Linienzug 26 verdeutlicht. Die Abschaltung tritt ein, wenn, wie an der Stelle 27 in Fig. 4 erkennbar, der Synchronisationsimpuls, der im Beispiel 50 ms beträgt, nicht vollständig im Wächterimpulse von 100 ms liegt. Es erfolgt dann ein Abschaltimpuls von etwa 1 s Dauer, der im Impulsformer 7 (Fig. 1) geformt wird. Die Dauer des Abschaltimpulses reicht aus, um einen nicht dargestellten Bremsmagneten und die zugehörige Kupplung in Wirkung zu bringen.

Damit beim Einschalten des Fadenantriebs 13 kein Fehlimpuls erfolgt, ist ein RC-Glied als Impulsunterdrücker 12 vorgesehen. Die dem Einschaltimpuls folgenden Abschaltimpulse werden aus der logischen Verarbeitungseinheit 6 über den Impulsbildner 7, der die Dauer der Impulse bestimmt, durch den Impulsunterdrücker 12 geleitet, im Verstärker 8 verstärkt und durch die Schaltstufe 9 und das Ausgangsfilter 14 zum Fadenantrieb 13 gegeben, um dort ein Auskuppeln und damit ein Stillsetzen des Antriebs zu bewirken.

In Fig. 5 ist ein präzisierter Schaltplan zur Schuss-und Kettfadenüberwachung dargestellt. Mit 61 und 62 sind wieder der set- und der reset-Eingang der Verarbeitungseinheit 6 (Fig. 1) bezeichnet, zu der RC-Glieder 28, 29 zur Spannungszuführung für die im Schussfadenwächter 10 bzw. in der Schalteinrichtung 11 enthaltenen Ausgangstransistoren und ein timer-Schaltkreis 32 sowie die zur Funktionsfähigkeit bzw. Funktionssicherheit notwendigen Kondensatoren 33 und 34 gehören. Ein RC-Glied 35 ist mit dem Impulsbildner 7 der Fig. 1 identisch und bestimmt die Impulslänge des Abschaltimpulses, der vom Schaltkreis 32 über ein RC-Glied 36, das mit dem Impulsunterdrücker 12 der Fig. 1 identisch ist, und den Verstärker 8 der Schaltstufe 9 zur Betätigung eines nicht dargestellten Bremsmagneten zugeführt wird. Die Schaltstufe 9 umfasst ein Relais 37 und eine Frailaufdiode 38. Mit 39 und 40 sind die Ausgänge der Betriebsspannungsquelle 3 (Fig. 1) bezeichnet, die unterschiedliche Versorgungsspannungen liefert. Z.B. können am Ausgang 39 24 V und am Ausgang 40 5 V anliegen.

Der Kettenfadenwächter 4 kann einen handelsüblichen Näherungsinitiator, einen Grenztaster, einen Reedkontakt oder ein Relais zum Zuführen oder Unterbrechen der Betriebsspannung des Schussfadenwächters 10 enthalten. Der Schussfadenwächter 10 kann auch auf akustischer oder piezo-elektrischer Grundlage arbeiten. Das Schaltelement 5 kann ein Näherungsinitiator, ein Grenztaster oder ein Reedkonstant sein. Die Schalteinrichtung kann als Näherungsinitiator oder Reedkontakt ausgebildet sein.

In Fig. 6 ist der Kettfadenwächter 4 dargestellt, mit dem drei Schussfadenwächter 101, 102, 103 in paralleler Anordnung elektrisch verbunden sind und von denen immer nur einer wirksam ist. Die Schussfadenwächter 101, 102, 103 sind gemeinsam mit dem reset-Eingang 62 verbunden. Dadurch ist es möglich, drei unterschiedliche Schussfäden, z.B. von unterschiedlicher Farbe, zu überwachen.

## Patentansprüche

1. Anordnung zur Fadenüberwachung einer schützenlosen Webmaschine mit einem Schussfadenwächter und einem Kettfadenwächter zum Abschalten eines von einem Motor über eine Kupplung realisierten Fadenantriebs und mit einer vom Fadenantrieb betätigbaren Schalteinrichtung zur Festlegung der Überwachungsperiode für den Fadenlauf, die zwei von der Stellung des Fadenantriebs abhängige Schaltzustände aufweist, von denen einer die Betätigung eines Relais für die Abschaltung des Fadenantriebs ausschliesst, dadurch gekennzeichnet, dass der Kupplung ein Schaltelement für die Schalteinrichtung zugeordnet ist, dass Kettfadenwächter und Schussfadenwächter elektrisch in Reihe geschaltet sind, dass die Schalteinrichtung mit dem Schaltelement elektrisch in Reihe geschaltet ist, und dass Schalteinrichtung und Schussfadenwächter elektrisch mit einer logischen Verarbeitungseinheit zur Erzeugung eines Abschaltimpulses konstanter Dauer verbunden sind, der beim Fadenbruch erzeugt wird.

2. Anordnung gemäss Anspruch 1, dadurch gekennzeichnet, dass dem Kettfadenwächter mehrere parallel zueinander liegende Schussfadenwächter nachgeordnet sind.

## Claims

1. An arrangement for monitoring the thread on a shuttle-less loom comprising one filling thread stop motion and one warp stop motion for disconnection of a thread drive derived from a motor via a clutch, and a switching facility operable by the said thread drive to determine the monitoring period for the run of thread, said switching facility having two connection conditions depending on the position of the thread drive, one of which excluding the actuation of a relay for disconnection of the thread drive, characterized by a switching element for the switching facility being allocated to the clutch, the warp stop motion and filling thread stop motion being electrically connected in series, the switching facility and the switching element being electrically connected in series and the switching facility and filling thread stop motion being electrically connected to a logic processing unit to generate an off-pulse of stable duration which pulse is generated in case of thread breakage.

2. An arrangement according to claim 1 characterized by the warp stop motion being followed by several filling thread stop motions which are arranged in parallel relative to each other.

## Revendications

1. Dispositif de contrôle de fil d'un métier sans navette avec casse-trame et casse-chaîne pour t'arrêt d'un mécanisme d'entraînement de fil, réalisé par un moteur, par l'intermédiaire d'un embrayage, et avec dispositif de réglage de la période de contrôle du mouvement de fil, qui peut être actionné par le mécanisme d'entraînement de fil et qui présente deux états de commutation dépendant de la position du mécanisme d'entraînement de fil, l'une desquelles empêchant la manoeuvre d'un relais d'arrêt du mécanisme d'entraînement de fil, caractérisé en ce qu'à l'embrayage se trouve adjoint un élément de commutation du dispositif de réglage, que le casse- châine etle casse-trame sont électriquement montés en série, que le dispositif de réglage et l'élément de commutation sont életriquement montés en série et que le dispositif de réglage et le casse-trame sont électriquement reliés à une unité de traitement logique destinée à produire, au moment de la rupture de fil, une impulsion d'arrêt de durée constante.

2. Dispositif selon la revendication 1, caractérisé en ce que le casse-chaîne est suivi de plusieurs casse-trames montés en parallèle.
